# FASCICULE DE BREVET EUROPEEN

(11) **EP 3 692 856 B1**
(45) Date de publication et mention de la délivrance du brevet: **03.11.2021**
(21) Numéro de dépôt: 20153256.1
(22) Date de dépôt: 22.01.2020
(51) Int. Cl.: A45D 19/04, A45D 19/06, A45D 44/08

(54) **BAC À SHAMPOING TRANSPORTABLE POUR LA RÉALISATION D'UN SHAMPOING À UNE PERSONNE EN POSITION ASSISE**
TRANSPORTIERBARE HAARWASCHWANNE ZUM HAAREWASCHEN EINER PERSON IN SITZENDER POSITION
PORTABLE SHAMPOOING TRAY FOR SHAMPOOING A PERSON IN A SEATED POSITION

(30) Priorité: 06.02.2019 FR 1901196
(43) Date de publication de la demande: 12.08.2020
(73) Titulaire: Marechal, Laurent, 74930 Pers-Jussy (FR)
(72) Inventeur: Marechal, Laurent, 74930 Pers-Jussy (FR)
(74) Mandataire: Croonenbroek, Thomas Jakob

(56) Documents cités:
- CH-A- 205 368

## Description

La présente invention traite du domaine des soins à la personne dans des établissements spécialisés ou encore à domicile. Plus particulièrement, la présente invention traite du domaine des bacs à shampoing transportables.

De nos jours, de plus en plus de personnes ont recours à des services à domicile du fait du vieillissement de la population afin de permettre la réalisation de toilettes, comme par exemple des shampoings, ou encore d'opérations de coiffures. En effet, de nos jours, nombre d'aides-soignants ou de coiffeurs réalisent des travaux à domicile auprès de personnes âgées et/ou handicapées, ou encore se rendent dans des établissements spécialisés dans le cas des coiffeurs afin de réaliser des opérations de coiffure aux résidents. Afin de permettre la réalisation de ces opérations de toilette ou de coiffure, les professionnels ont besoin d'emmener du matériel à domicile ou dans les établissements spécialisés, et en particulier un bac à shampoing car les domiciles de leurs clients ou les établissements spécialisés ne sont généralement pas équipés des dispositifs adéquats pour la réalisation de telles opérations.

On connaît de l'art antérieur des bacs à shampoing transportables en matériau rigide, comme par exemple en plastique rigide. Ces bacs à shampoing sont généralement montés sur des mâts ajustables pour permettre le réglage du bac à shampoing notamment en hauteur par rapport au client. De tels bacs à shampoing peuvent donc être rapides à installer sur le lieu de l'intervention. Cependant, de tels bacs à shampoing sont encombrants et potentiellement lourds, ce qui est une contrainte à leur déplacement. De plus, la position adoptée par les clients pour la réalisation des soins avec de tels bacs à shampoing peut ne pas être optimale car ces derniers afin de poser leur tête sur le bac à shampoing sont contraints à un basculement par post-flexion de la nuque et une cambrure vers l'avant des lombaires avec un glissement vers l'avant du bassin afin de compenser l'inconfort du mouvement antagoniste. De plus, si le client n'arrive pas à garder sa tête en contact avec le bac à shampoing malgré l'inconfort de la position, celui-ci peut se retrouver avec le dos mouillé. Ainsi, de tels bacs à shampoing rigides peuvent provoquer au client des douleurs au niveau des cervicales et des lombaires, notamment du fait de la cambrure à adopter et du basculement de la tête par post-flexion.

CH 205 368 divulgue un bac à shampoing transportable pour la réalisation de shampoings à une personne en position assise.

Afin de limiter l'encombrement des bacs à shampoing et de faciliter leur transport, des bacs à shampoings en plastique souple ont été développés et sont commercialisés actuellement. De tels bacs à shampoing présentent entre autre une masse inférieure à celle des bacs à shampoing rigides et peuvent également être plus simples à transporter. De tels bacs à shampoing en plastique souple doivent être gonflé avant leur utilisation. Ainsi, l'utilisation de ces bacs à shampoing peut être chronophage. D'autre part, de tels bacs à shampoing peuvent être soumis à des crevaisons ou encore à des déchirures, ce qui peut nécessiter des réparation régulières ou des remplacements fréquents de ces bacs à shampoing.

D'autre part, de tels bacs à shampoing en plastique souple peuvent présenter une lanière destinée à entourer le cou du client afin de permettre la fixation de ce bac à shampoing sur le client. Cette lanière est généralement réalisée en tissus tressé et peut être source d'inconfort du fait de la sensation d'étranglement provoquée par cette lanière ou encore d'irritations ou de brûlures. De plus, cette lanière peut se décrocher au cours de la réalisation de l'opération de lavage et/ou de rinçage des cheveux du client. De manière alternative, ces bacs à shampoing en plastique souple peuvent être maintenus par les clients au cours de l'opération de coiffure ou de lavage des cheveux. Un tel maintien peut également être source de douleurs liées à une mauvaise position du client pour assurer le maintien en place de ce bac à shampoing. D'autre part, le client est, comme dans le cas des bacs à shampoing rigides, contraint de maintenir sa tête au contact du bac à shampoing afin d'éviter d'avoir le dos mouillé. De plus, de tels bacs à shampoing en plastique souple nécessitent également un basculement de la tête par post-flexion et cette position peut s'avérer douloureuse pour le client.

La présente invention a pour objectif de palier, au moins partiellement, aux inconvénients de l'état de l'art exposés ci-dessus, en proposant un bac à shampoing facile à transporter et dont les temps d'installation sont améliorés par rapport aux bacs à shampoing connus de l'art antérieur.

Un autre objectif de la présente invention, différent de l'objectif précédent, est de proposer un bac à shampoing dont l'utilisation permet d'améliorer le confort du client, notamment en prévenant les fuites entre le bac à shampoing et la nuque du client et en évitant également le basculement par post-flexion de la tête du client.

Un autre objectif de la présente invention, différent des objectifs précédents, est de proposer un bac à shampoing léger.

Un autre objectif de la présente invention, différent des objectifs précédents, est de proposer un procédé de réalisation de shampoings à domicile à des personnes en position assise amélioré par rapport aux procédés connus de l'art antérieur.

Afin d'atteindre, au moins partiellement, au moins un des objectifs précités, la présente invention a pour objet un bac à shampoing transportable pour la réalisation de shampoings à une personne en position assise. Le bac à shampoing présente :
- une extrémité proximale présentant un col configuré pour accueillir la nuque de la personne en position assise et deux avancées disposées de part et d'autre du col et configurées pour venir en appui sur les épaules de la personne en position assise,
- une extrémité distale, opposée à l'extrémité proximale, configurée pour permettre l'évacuation des eaux de lavage et de rinçage du bac à shampoing, et
- deux saillies disposées entre l'extrémité proximale et l'extrémité distale, lesdites saillies formant des bords du bac à shampoing pour guider les eaux de lavage ou de rinçage en direction de l'extrémité distale.
Le bac à shampoing est réalisé en un matériau souple afin de permettre son transport en position pliée, et le col comporte en outre deux sangles prolongeant chacune la partie du col pour se terminer en une extrémité libre munie d'une poignée destinées à être tenues par la personne en position assise afin de maintenir le col et une partie de la sangle autour de la nuque pour empêcher l'eau de couler entre le col et la nuque de la personne.

L'utilisation d'un tel bac à shampoing en matériau souple ne nécessite pas de gonflage pour son utilisation permet de limiter le temps nécessaire pour sa mise en place afin de réaliser l'opération de coiffure ou de lavage des cheveux par exemple de la personne. D'autre part, la présence des sangles reliées au col pour le maintien de ce bac à shampoing par la personne permet de prévenir toute infiltration d'eau entre le col et la nuque de la personne. Ainsi, la personne n'est plus contrainte à basculer sa tête par un mouvement de post flexion, ce qui permet d'améliorer le confort de cette personne au cours de l'opération de coiffure ou de lavage.

Le bac à shampoing selon la présente invention peut comporter en outre une ou plusieurs des caractéristiques suivantes prises seules ou en combinaison.

Selon un mode de réalisation particulier, les poignées peuvent présenter une forme annulaire configurée pour permettre le passage d'une main de la personne en position assise.

Les poignées peuvent être rapportées aux extrémités libres des sangles.

Les poignées peuvent être en matériau plastique, notamment en polychlorure de vinyle (PVC), en polyéthylène téréphtalate (PET), en polycarbonate (PC), ou encore en polypropylène (PP).

Selon une alternative, les poignées peuvent être réalisées en bois.

Selon un aspect, le col et les sangles peuvent présenter une largeur comprise entre 2 et 10 cm, et notamment comprise entre 4 et 7 cm.

Les sangles peuvent présenter une longueur comprise entre 20 cm et 50 cm.

Selon un autre mode de réalisation particulier, les saillies peuvent être en contact avec le col au niveau des avancées de l'extrémité proximale.

Les saillies peuvent être réalisées en mousse et recouvertes du matériau constitutif du bac à shampooing.

Les saillies peuvent présenter une hauteur comprise entre 2 cm et 10 cm, et notamment comprise entre 5 cm et 7 cm.

Selon un mode de réalisation particulier, le bac à shampoing peut être réalisé en un matériau élastomère.

Selon ce mode de réalisation particulier, le matériau élastomère peut être choisi parmi le caoutchouc naturel ou synthétique (cis-1,4-polyisoprène), le polybutadiène, le copolymère de styrène-butadiène, le polyisobutylène, le néoprène, le copolymère butadiène-acrylonitrile, ou les silicones et notamment le polydiméthylsiloxane (PDMS).

Selon ce mode de réalisation particulier, le bac à shampoing peut être composé par une double paroi de matériau élastomère.

Selon ce mode de réalisation particulier, le bac à shampoing peut être mis en forme avec un moule chaussette.

Le bac à shampoing peut présenter une longueur comprise entre 50 cm et 90 cm et une largeur comprise entre 30 cm et 60 cm.

D'autres caractéristiques et avantages de la présente invention apparaîtront plus clairement à la lecture de la description suivante, donnée à titre illustratif et non limitatif, et des dessins annexés dans lesquels :
[fig.1]
   la figure 1 est une représentation schématique de dessus d'un bac à shampoing ;
[fig.2]
   la figure 2 est une représentation schématique de dessus zoomée d'une extrémité proximale du bac à shampoing de la figure 1 ;
[fig.3A]
   la figure 3A est une représentation schématique latérale d'une personne portant le bac à shampoing de la figure 1 ;
[fig.3B]
   la figure 3B est une représentation schématique de face de la personne de la figure 3A ;
[fig.3C]
   la figure 3C est une représentation schématique zoomée de la nuque de la personne de la figure 3A ; et
[fig.4]
   la figure 4 est une représentation schématique d'un organigramme illustrant un procédé de réalisation d'un shampoing à une personne en position assise mettant en œuvre le bac à shampoing de la figure 1.

Les éléments identiques sur les différentes figures, portent les mêmes références.

Les réalisations suivantes sont des exemples. Bien que la description se réfère à un ou plusieurs modes de réalisation, ceci ne signifie pas nécessairement que chaque référence concerne le même mode de réalisation, ou que les caractéristiques s'appliquent seulement à un seul mode de réalisation. De simples caractéristiques de différents modes de réalisation peuvent également être combinées et/ou interchangées pour fournir d'autres réalisations.

Dans la présente description on peut indexer certains éléments ou paramètres, comme par exemple premier élément ou deuxième élément ainsi que premier paramètre et deuxième paramètre ou encore premier critère et deuxième critère etc. Dans ce cas, il s'agit d'un simple indexage pour différencier et dénommer des éléments ou paramètres ou critères proches mais non identiques. Cette indexation n'implique pas une priorité d'un élément, paramètre ou critère par rapport à un autre et on peut aisément interchanger de telles dénominations sans sortir du cadre de la présente description. Cette indexation n'implique pas non plus un ordre dans le temps par exemple pour apprécier tels ou tels critères.

Dans la description suivante, on entend par « matériau élastomère », un polymère présentant des propriétés élastiques obtenues après réticulation. Ce matériau est capable de subir de très grandes déformations avant rupture. Au sens de la présente description, les matières plastiques ne font pas partie des matériaux élastomères.

En référence à la figure 1, il est représenté un bac à shampoing 1 pour la réalisation de shampoings à une personne 50 (représentée en référence aux figures 3A-3C) en position assise. Le bac à shampoing 1 est transportable de manière à pouvoir être utilisé au domicile de la personne 50 par exemple. Le bac à shampoing 1 présente une extrémité proximale 3, une extrémité distale 5, deux saillies 7 formant des bords du bac à shampoing 1. Ce bac à shampoing 1 est réalisé en un matériau souple afin de permettre son transport en position pliée. Un tel bac à shampoing 1 pliable permet donc une optimisation du temps car il est directement opérationnel et ne nécessite pas de gonflage préalable à son utilisation. De plus, la longévité de ce bac à shampoing est améliorée car le risque de crevaisons est prévenu comme il n'a pas besoin d'être gonflé pour son utilisation. Ensuite, le transport de ce bac à shampoing 1 est également facilité comme ce dernier est pliable, la place nécessaire à son transport est donc limitée.

L'extrémité proximale 3 est l'extrémité du bac à shampoing 1 destinée à être disposée au plus proche de la personne 50 lorsque ce bac à shampoing 1 est porté par cette personne 50. Cette extrémité proximale 3 présente un col 31 et deux avancées 33 disposées de part et d'autre du col 31. Le col 31 est configuré pour accueillir la nuque 51 (visible sur les figures 3A-3C) de la personne 50 en position assise et les avancées 33 sont configurées pour venir en appui sur les épaules 53 (visibles sur les figures 3A-3C) de la personne 50 en position assise lorsque le bac à shampooing 1 est porté par la personne 50. D'autre part, le col 31 comporte en outre deux sangles 35 prolongeant chacune la partie du col 31 pour se terminer en une extrémité libre 35a. Ces extrémités libres 35a des sangles 35 sont munies d'une poignée 9 destinées à être tenues par la personne 50 afin de maintenir le bac à shampoing 1 en place. Ainsi, la personne 50 maintient le col 31 et une partie des sangles 35 autour de sa nuque 51 pour empêcher l'eau de couler entre le col 31 et sa nuque 51. Il est ainsi possible de prévenir une position inconfortable de cette personne 50 afin de conserver sa tête au contact du bac à shampoing 1, et notamment les mouvements de post-flexion de la tête et la cambrure associée. D'autre part, ces sangles 35 permettent de s'affranchir de lanière passant au niveau du cou de la personne 50, ou encore de soutenir directement le bac à shampoing avec ses mains, et contribuent également à l'amélioration du confort de cette dernière au cours de l'opération de coiffure ou de lavage des cheveux. De plus, ces sangles 35 permettent à la personne 50 d'ajuster la traction qu'elle exerce sur sa nuque 51 afin de maintenir le bac à shampoing 1 en place, ce qui permet également d'améliorer son confort. Par ailleurs, ces sangles 35 permettent également de s'affranchir de l'utilisation d'un mât pour assurer sa fixation. D'autre part, l'utilisation d'un matériau souple pour la réalisation de ce bac à shampoing 1 et donc du col 31 et des avancées 33 permet à ce bac à shampoing 1 de s'adapter aisément à la morphologie de la personne 50.

Par ailleurs, l'extrémité distale 5 est opposée à l'extrémité proximale 3. Cette extrémité distale 5 est donc disposée la plus éloignée de la personne 50 à l'état porté du bac à shampoing 1 par la personne 50. De plus, l'extrémité distale 5 est configurée pour permettre l'évacuation des eaux de lavage et de rinçage du bac à shampoing 1. Cette extrémité distale 5 est donc destinée à être disposée en regard d'un réceptacle (non représenté) pour ces eaux de lavage et/ou de rinçage afin de permettre leur évacuation, comme par exemple un évier, un lavabo, ou encore un récipient de récupération tel qu'une cuvette par exemple.

D'autre part, les saillies 7 sont disposées entre l'extrémité proximale 3 et l'extrémité distale 5. Ces saillies 7 sont configurées pour guider les eaux de lavage ou de rinçage en direction de l'extrémité distale 5. Les saillies 7 peuvent par exemple être réalisées en mousse et recouvertes du matériau constitutif du bac à shampoing 1. Les saillies 7 peuvent présenter une hauteur H (visible sur la figure 3A) comprise entre 2 cm et 10 cm, et notamment comprise entre 5 cm et 7 cm. Une telle hauteur H pour les saillies 7 permet de prévenir d'éventuels débordements des eaux de lavage et/ou de rinçage et permettent de guider efficacement ces eaux en direction de l'extrémité distale 5 afin de permettre leur évacuation. De plus, les saillies 7 assurent le maintien en forme du bac à shampoing 1 dans sa position dépliée opérationnelle.

Selon le mode de réalisation particulier de la figure 1, le bac à shampoing 1 présente une longueur L comprise entre 50 cm et 90 cm et une largeur M comprise entre 30 cm et 60 cm. Une telle longueur L pour le bac à shampoing 1 permet notamment d'installer la personne à proximité du réceptacle pour les eaux de lavage et/ou de rinçage afin de pouvoir déverser directement ces eaux dans ce réceptacle. D'autre part, une telle largeur M permet de s'adapter à de nombreux types de carrures et en particulier de protéger les épaules 53 de la personne 50 du ruissellement des eaux de lavage et/ou de rinçage. En effet, ces eaux, lors de leur ruissellement, vont tomber dans les avancées 33 du bac à shampoing 1 avant d'être dirigées vers l'extrémité distale 5 pour leur évacuation.

Par ailleurs, toujours selon le mode de réalisation particulier de la figure 1, le bac à shampoing 1 peut être réalisé en un matériau élastomère. Un matériau élastomère permet la déformation de ce bac à shampoing 1 selon différentes directions de manière réversible et permet donc son pliage et son dépliage aisément. D'autre part, l'utilisation d'un tel matériau permet d'éviter une usure prématurée de ce bac shampoing 1 et notamment des déchirures de ce dernier liées aux différents pliages et dépliages qu'il est amené à subir. De plus, de tels matériaux élastomères sont généralement légers, ce qui permet d'obtenir un bac à shampoing 1 dont la masse est limitée. D'autre part, les matériaux élastomères sont aisés à mettre en forme, ce qui permet de faciliter le procédé de fabrication de ce bac à shampoing 1, comme cela est décrit plus en détail ultérieurement. Par ailleurs, la réalisation des sangles 35 et du col 31 en matériau élastomère permet à ces éléments de se déformer aisément afin de s'adapter à la morphologie de la personne 50 comme cela est décrit plus en détail ultérieurement. Ainsi, le col 31 vient de matière avec les sangles 35, ce qui permet notamment de prévenir les ruptures liées à l'élongation des sangles 35 s'il y avait un point de raccordement des sangles 35 avec le col 31. Le matériau élastomère peut par exemple être choisi parmi le caoutchouc naturel ou synthétique (cis-1,4-polyisoprène), le polybutadiène, le copolymère de styrène-butadiène, le polyisobutylène, le néoprène, le copolymère butadiène-acrylonitrile, ou encore les silicones et notamment le polydiméthylsiloxane (PDMS). De tels matériaux sont facilement disponibles et bon marché, ce qui permet en outre de limiter les coûts de fabrication de ce bac à shampoing 1. De plus, de tels matériaux présentent une structure lisse ce qui permet de prévenir toute irritation ou sensation d'inconfort de la nuque 51 de la personne 50 (visibles sur les figures 3A-3C). De plus, de tels matériaux sont compatibles avec un usage en contact cutané, ce qui permet d'éviter tout risque d'allergies, de brûlures ou encore d'irritations. Selon ce mode de réalisation particulier, le bac à shampoing 1 peut être composé par une double paroi de matériau élastomère entourant les mousses composant les saillies 7.

D'autre part, et toujours selon ce mode de réalisation particulier, le bac à shampoing 1 peut être mis en forme avec un moule chaussette (non représenté). Un tel moule chaussette peut par exemple être réalisé en latex. Afin de permettre la formation de ce bac à shampoing 1, le matériau élastomère est coulé dans le moule puis ce dernier est réticulé, par exemple par voie thermique, avant d'être démoulé par retournement du moule sur lui-même.

Selon une alternative, le moule peut être plongé dans un bain d'élastomère, comme par exemple un bain de latex. Ce moule imprégné de matériau élastomère est ensuite sorti du bain puis tourné dans un caisson dans lequel la température, l'humidité et le taux d'oxygène sont contrôlés afin de permettre l'obtention d'une répartition homogène du matériau élastomère ainsi que la réticulation du matériau élastomère. L'ensemble est ensuite démoulé à la manière d'une chaussette afin de permettre l'obtention du bac à shampoing 1.

Par ailleurs, afin de prévenir toute infiltration d'eau au niveau de la mousse constitutive des saillies 7, un soudage thermique est réalisé au niveau de l'extrémité distale 5. Cette extrémité distale 5 correspond à l'extrémité par laquelle le bac à shampoing 1 est extrait du moule à la manière d'une chaussette. Ce soudage est réalisé à une température inférieure à la température de dégradation du matériau élastomère et une pression est également réalisée afin de permettre l'interpénétration des matériaux et de former la ligne de soudure au niveau de l'extrémité distale 5.

Selon les modes de réalisation particuliers représentés en référence aux figures 1 et 2, les sangles 35 comportent au niveau de leurs extrémités libres 35a des poignées 9. Les poignées 9 sont destinées à être tenues par la personne 50 afin de maintenir le bac à shampoing 1 en place sur ses épaules 53 et au contact de sa nuque 51 (visibles sur les figures 3A-3C). Ces poignées 9 peuvent être rapportées aux extrémités libres 35a des sangles 35. Ces poignées 9 peuvent être fixées aux extrémités libres 35a des sangles 35 par vissage ou encore par clipsage. D'autre part, ces poignées 9 peuvent être réalisées en matériau plastique, notamment en polychlorure de vinyle (PVC), en polyéthylène téréphtalate (PET), en polycarbonate (PC), ou encore en polypropylène (PP). De manière alternative, ces poignées 9 peuvent être réalisées en bois. Ces différents matériaux sont facilement disponibles, bon marché, légers, et présentent une bonne résistance à l'usure. Plus particulièrement, en référence aux figures 1 et 2, les poignées 9 présentent une forme annulaire configurée pour permettre le passage d'une main 55 (visible sur les figures 3A et 3B) de la personne 50 en position assise comme cela est décrit plus en détail ultérieurement. Selon d'autres variantes non représentées ici, les poignées 9 peuvent présenter d'autres formes.

Par ailleurs, et toujours en référence au mode de réalisation particulier illustré en référence aux figures 1 et 2, les saillies 7 peuvent être en contact avec le col 31 au niveau des avancées 33 de l'extrémité proximale 3. Ainsi, les eaux pouvant ruisseler au niveau des avancées 33 sont retenues dans ce bac à shampoing 1, ce qui permet notamment d'éviter de mouiller la personne 50.

De plus, selon le mode de réalisation particulier de la figure 2, le col 31 et les sangles 35 présentent une largeur B comprise entre 2 et 10 cm, et notamment comprise entre 4 et 7 cm. Une telle largeur B pour le col 31 permet de couvrir la nuque 51 (visible sur les figures 3A-3C) de la personne 50 afin d'éviter que celle-ci soit en contact avec les eaux de lavage et/ou de rinçage. D'autre part, les sangles 35 présentent une longueur C comprise entre 20 cm et 50 cm. Une telle longueur C pour les sangles 35 permet à la personne 50 de maintenir aisément ce bac à shampoing 1 contre sa nuque, par exemple en ayant ses mains 55 positionnées au niveau de son abdomen 57, comme représenté en référence à la figure 3B et décrit plus en détail ultérieurement.

En référence aux figures 3A à 3C, il est représenté le bac à shampoing 1 porté par une personne 50. Selon ces différentes figures, la personne 50 est en position assise afin qu'un coiffeur à domicile ou encore un aide-soignant réalise une opération de coiffure ou encore de lavage et/ou de rinçage des cheveux de la personne 50.

Selon ce mode de réalisation particulier, et comme représenté en référence aux figures 3A et 3B, le bac à shampoing 1 présente les poignées 9 fixées aux extrémités libres 35a des sangles 35 afin de permettre le maintien en place de ce bac à shampoing 1 par la personne 50. Les poignées 9 présentent ici une forme annulaire afin de permettre soit leur préhension par les mains 55 de la personne, ou encore le passage des mains de la personne à travers ces poignées 9. Comme représenté sur ces figures, la personne 50 peut garder sa tête en position droite afin de maintenir en place le bac à shampooing 1 au contact de sa nuque 51, améliorant ainsi le confort de cette personne 50 au cours de la réalisation de l'opération de coiffure par exemple. D'autre part, une telle disposition des sangles 35 et des poignées 9 permet d'améliorer également le confort de la personne car cette dernière n'a plus à soutenir le bac à shampooing 1 au niveau de sa tête. Par ailleurs, les sangles 35 permettent à la personne 50 d'avoir ses mains 55 au niveau de son abdomen 57 afin de maintenir en place ce bac à shampoing 1, ce qui permet également de contribuer au confort de cette personne 50 au cours de la réalisation de l'opération de coiffure ou encore de lavage et/ou de rinçage de ses cheveux en limitant ses efforts afin de maintenir le bac à shampoing 1 en place. De plus, la traction sur les sangles 35 est déterminée par la personne 50 ce qui permet également de contribuer à son confort.

Selon ce mode de réalisation, et comme cela est mieux visible sur la figure 3C, le col 31 du bac à shampoing 1 est disposé au contact de la nuque 51 de la personne 50, formant ainsi une seconde peau et prévenant ainsi les risques d'infiltration d'eau entre sa nuque 51 et le bac à shampoing 1 qui pourrait mouiller cette personne 50 et être source d'inconfort. De plus, et comme indiqué précédemment, la réalisation de ce bac à shampoing 1 en un matériau souple, et notamment en matériau élastomère, permet de prévenir tout risque d'irritation de la nuque 51 de la personne 50, ces matériaux présentant une surface lisse. D'autre part, de tels matériaux présentent une déformation élastique qui permet au col 31 de s'adapter aisément à la morphologie de la personne 50 et en particulier à la forme de sa nuque 51, ce qui permet d'améliorer le confort de la personne 50 au cours de la réalisation de l'opération de coiffure ou encore de lavage et/ou de rinçage de ses cheveux. Ensuite, la réalisation de ce bac à shampoing 1 en matériau souple, et notamment en matériau élastomère, permet également à celui-ci d'épouser la forme des épaules 55 et du dos de la personne 50.

Par ailleurs, et comme représenté en référence à la figure 3B, les saillies 7 s'étendent sur le pourtour des avancées 33 et sont en contact avec le col 31 (visible sur la figure 3A). Une telle disposition des saillies 7 permet de contenir les eaux de lavage et/ou de rinçage à l'intérieur de bac à shampoing 1. En effet, comme cela est représenté en référence à la figure 3A, le bac à shampoing 1, lorsqu'il est porté par la personne 50, présente son extrémité proximale 3 inclinée en direction de l'extrémité distale 5 permettant ainsi aux eaux de lavage et/ou de rinçage de ruisseler en direction de cette extrémité distale 5 afin de permettre leur évacuation dans un réceptacle (non représenté) tel qu'un évier ou un lavabo par exemple.

En référence à la figure 4, il est représenté un organigramme illustrant les différentes étapes mises en œuvre lors d'un procédé de réalisation d'un shampoing 100 à une personne 50 en position assise. Ce procédé de réalisation d'un shampoing 100 met en œuvre le bac à shampoing 1 transportable décrit précédemment en référence aux figures 1 à 3C.

Le procédé de réalisation d'un shampoing 100 met en œuvre une étape de dépliage E1 du bac à shampoing 1. En effet, ce bac à shampoing 1 est transporté plié afin de limiter son encombrement lors de son transport. D'autre part, ce bac à shampoing 1 est réalisé en un matériau souple, et selon un exemple particulier en un matériau élastomère, et ne nécessite donc pas de gonflage préalable à son utilisation. Cela permet entre autre de limiter le temps nécessaire pour l'utilisation de ce bac à shampoing 1.

Le procédé de réalisation d'un shampoing 100 comprend ensuite une étape de positionnement E2 du bac à shampoing 1 sur la personne 50 en position assise. Le bac à shampoing 1 est positionné de manière à ce que le col 31 de l'extrémité proximale 3 est en contact avec la nuque 51 de la personne 50 et que l'extrémité distale 5 est au contact d'un réceptacle, comme par exemple un évier, un lavabo, ou encore un récipient de récupération tel qu'une cuvette par exemple, pour permettre l'évacuation des eaux de lavage et de rinçage. Au cours de cette étape de positionnement E2, les avancées 33 de l'extrémité proximale 3 sont posées sur les épaules 53 de la personne 50.

Le procédé de réalisation d'un shampoing 100 comprend ensuite une étape de maintien E3 du bac à shampoing 1 en place par la personne 50 à l'aide des sangles 35. Plus particulièrement, au cours cette étape de maintien E3, la personne 50 maintient le col 31 au contact de sa nuque 51 à l'aide des sangles 35 qui peuvent présenter des poignées 9 au niveau des extrémités libres 35a des sangles 35. Lors de cette étape de maintien E3, la personne 50 reste en position assise sans avoir à basculer sa tête par post-flexion afin de maintenir sa nuque 51 au contact du col 31 (comme représenté en référence aux figures 3A et 3C).

Le procédé de réalisation d'un shampoing 100 comprend ensuite une étape de réalisation d'un lavage et/ou d'un rinçage E4 des cheveux de la personne 50. Au cours de cette étape de réalisation du lavage et/ou du rinçage E4, la personne 50 maintient le bac à shampoing 1 à l'aide des sangles 35 au contact de sa nuque 51. Ainsi, au cours de cette étape de lavage et/ou de rinçage E4, la personne 50 reste en position assise et n'a plus besoin de se cambrer ou de positionner sa tête selon un mouvement de post-flexion afin que celle-ci soit au contact du bac à shampoing 1. De plus, le col 31étant au contact de sa nuque 51, les fuites d'eau entre ce col 31 et sa nuque 51 peuvent être prévenues. D'autre part, la personne 50 peut ajuster la traction exercée sur sa nuque 51 à l'aide des sangles 35, ce qui permet également de contribuer à son confort. Le procédé met ensuite en œuvre une étape de retrait E5 du bac à shampoing 1 de la personne 50.

Le procédé de réalisation d'un shampoing 100 peut comprendre ensuite, et de manière optionnelle, une étape de séchage E6 du bac à shampoing 1. L'étape de séchage E6 du bac à shampoing 1 peut correspondre à un essuyage rapide de ce bac à shampoing 1 ou à un séchage de celui-ci à l'aide par exemple d'un sèche-cheveux ou encore simplement à l'air. Cette étape de séchage E6 peut donc correspondre uniquement à un séchage partiel, ce qui permet d'optimiser encore le temps du coiffeur à domicile ou de l'aide-soignant. De plus, ce procédé de réalisation d'un shampoing 100 peut comprendre, de manière facultative, une étape de pliage E7 de ce bac à shampoing 1 afin de faciliter son transport et de limiter la place nécessaire au transport de celui-ci.

Les différents exemples de réalisation particulier décrits ci-dessus sont des exemples fournis à titre illustratif et non limitatif. En effet, il est tout à fait possible pour pour l'homme de l'art d'adapter les largeur B et longueur C des sangles 35, la hauteur H des saillies 7, ou encore les longueur L et largeur M du bac à shampoing 1 sans sortir du cadre de la présente description. D'autre part, l'homme de l'art pourra également utiliser d'autres matériaux élastomères pour le bac à shampoing 1 ou encore d'autres matériaux plastiques pour les poignées 9, si elles sont présentes, que ceux décrits précédemment sans sortir du cadre de la présente invention.

Ainsi, l'obtention d'un bac à shampoing facile à transporter et dont les temps d'installation sont améliorés est possible grâce au bac à shampoing 1 en matériau souple décrit précédemment. D'autre part, ce bac à shampoing 1 permet également une amélioration du confort de la personne 50 comme elle n'a plus besoin de basculer sa tête par post-flexion afin de conserver sa nuque 51 au contact du bac à shampoing 1 afin de prévenir les fuites entre sa nuque 51 et le bac à shampoing 1 grâce à la présence du col 31 au niveau de l'extrémité proximale 3. Par ailleurs, un tel bac à shampoing 1 peut s'adapter aisément à toute morphologie, et plus particulièrement au niveau de la nuque 451 de la personne 50 ce qui permet également de contribuer au confort de cette dernière. De plus, un tel bac à shampoing 1 est léger et résistant à l'usure.

## Revendications

1. Bac à shampoing (1) transportable pour la réalisation de shampoings à une personne (50) en position assise, ledit bac à shampoing (1) présentant:
- une extrémité proximale (3) présentant un col (31) configuré pour accueillir la nuque (51) de la personne (50) en position assise et deux avancées (33) disposées de part et d'autre du col (31) et configurées pour venir en appui sur les épaules (53) de la personne (50) en position assise,
- une extrémité distale (5), opposée à l'extrémité proximale (3), configurée pour permettre l'évacuation des eaux de lavage et de rinçage du bac à shampoing (1), et
- deux saillies (7) disposées entre l'extrémité proximale (3) et l'extrémité distale (5), lesdites saillies (7) formant des bords du bac à shampoing (1) pour guider les eaux de lavage ou de rinçage en direction de l'extrémité distale (5), le bac à shampoing (1) est réalisé en un matériau souple afin de permettre son transport en position pliée, et
**caractérisé en ce que** le col (31) comporte en outre deux sangles (35) prolongeant chacune une extrémité du col (31) pour se terminer en une extrémité libre (35a) munie d'une poignée (9) destinées à être tenues par la personne (50) en position assise afin de maintenir le col (31) et une partie de la sangle (35) autour de la nuque (51) de la personne (50) pour empêcher l'eau de couler entre le col (31) et la nuque (51) de la personne (50).

2. Bac à shampoing (1) selon la revendication précédente, **caractérisé en ce que** les poignées (9) présentent une forme annulaire configurée pour permettre le passage d'une main (55) de la personne (50) en position assise.

3. Bac à shampoing (1) selon l'une quelconque des revendications précédentes, **caractérisé en ce que** le col (31) et les sangles (35) présentent une largeur (B) comprise entre 2 et 10 cm, et notamment comprise entre 4 et 7 cm.

4. Bac à shampoing (1) selon l'une quelconque des revendications précédentes, **caractérisé en ce que** les sangles (35) présentent une longueur (C) comprise entre 20 cm et 50 cm.

5. Bac à shampoing (1) selon l'une quelconque des revendications précédentes, **caractérisé en ce que** les saillies (7) sont en contact avec le col (31) au niveau des avancées (33) de l'extrémité proximale (3).

6. Bac à shampoing (1) selon l'une quelconque des revendications précédentes, **caractérisé en ce que** les saillies (7) sont réalisées en mousse et recouvertes du matériau constitutif du bac à shampoing (1).

7. Bac à shampoing (1) selon l'une quelconque des revendications précédentes, **caractérisé en ce qu'**il est réalisé en un matériau élastomère.

8. Bac à shampoing (1) selon la revendication 7, **caractérisé en ce qu'**il est composé par une double paroi de matériau élastomère.

9. Bac à shampoing (1) selon l'une quelconque des revendications 7 ou 8, **caractérisé en ce qu'**il est mis en forme avec un moule chaussette.

## Patentansprüche

1. Transportierbare Schamponierwanne (1) zum Schamponieren einer sitzenden Person (50), wobei die Schamponierwanne (1) Folgendes aufweist:
- ein proximales Ende (3), das einen Kragen (31), der dazu ausgestaltet ist, den Nacken (51) der sitzenden Person (50) aufzunehmen, und zwei Fortsetzungen (33) aufweist, die beiderseits des Kragens (31) angeordnet und dazu ausgestaltet sind, auf den Schultern (53) der sitzenden Person (50) zur Anlage zu kommen,
- ein distales Ende (5), das dem proximalen Ende (3) gegenüberliegt und dazu ausgestaltet ist, das Entleeren des Wasch- und Spülwassers aus der Schamponierwanne (1) zu gestatten, und
- zwei Vorsprünge (7), die zwischen dem proximalen Ende (3) und dem distalen Ende (5) angeordnet sind, wobei die Vorsprünge (7) Ränder der Schamponierwanne (1) bilden, um das Wasch- oder Spülwasser in Richtung des distalen Endes (5) zu leiten,
wobei die Schamponierwanne (1) aus einem flexiblen Material hergestellt ist, um ihren Transport in gefalteter Position zu gestatten, und
**dadurch gekennzeichnet, dass**
der Kragen (31) ferner zwei Gurte (35) aufweist, die jeweils ein Ende des Kragens (31) verlängern und in einem freien, mit einem Griff (9) versehenen Ende (35a) enden und dazu bestimmt sind, von der sitzenden Person (50) gehalten zu werden, um den Kragen (31) und einen Teil des Gurts (35) um den Nacken (51) der Person (50) zu halten, um zu verhindern, dass Wasser zwischen den Kragen (31) und den Nacken (51) der Person (50) fließt.

2. Schamponierwanne (1) nach dem vorhergehenden Anspruch, **dadurch gekennzeichnet, dass** die Griffe (9) ringförmig und dazu ausgestaltet sind, dass die sitzende Person (50) mit einer Hand (55) hindurchgreifen kann.

3. Schamponierwanne (1) nach einem der vorhergehenden Ansprüche, **dadurch gekennzeichnet, dass** der Kragen (31) und die Gurte (35) eine Breite (B) zwischen 2 und 10 cm und insbesondere zwischen 4 und 7 cm hat.

4. Schamponierwanne (1) nach einem der vorhergehenden Ansprüche, **dadurch gekennzeichnet, dass** die Gurte (35) eine Länge (C) zwischen 20 cm und 50 cm haben.

5. Schamponierwanne (1) nach einem der vorhergehenden Ansprüche, **dadurch gekennzeichnet, dass** die Vorsprünge (7) auf der Höhe der Fortsetzungen (33) des proximalen Endes (3) mit dem Kragen (31) in Kontakt sind.

6. Schamponierwanne (1) nach einem der vorhergehenden Ansprüche, **dadurch gekennzeichnet, dass** die Vorsprünge (7) aus Schaumstoff hergestellt und mit dem Material überzogen sind, aus dem die Schamponierwanne (1) besteht.

7. Schamponierwanne (1) nach einem der vorhergehenden Ansprüche, **dadurch gekennzeichnet, dass** sie aus einem Elastomermaterial hergestellt ist.

8. Schamponierwanne (1) nach Anspruch 7, **dadurch gekennzeichnet, dass** sie aus einer Doppelwand aus Elastomermaterial besteht.

9. Schamponierwanne (1) nach einem der Ansprüche 7 oder 8, **dadurch gekennzeichnet, dass** sie mit einer Sockenform geformt ist.

## Claims

1. Transportable shampoo bowl (1) for shampooing a seated person (50), said shampoo bowl (1) having:
- a proximal end (3) having a neck (31) configured to accommodate the nape (51) of the seated person (50) and two protrusions (33) disposed on either side of the neck (31) and configured to bear on the shoulders (53) of the seated person (50),
- a distal end (5), which is opposite the proximal end (3), configured to allow the evacuation of the washing water and rinsing water from the shampoo bowl (1), and
- two projections (7) disposed between the proximal end (3) and the distal end (5), said projections (7) forming edges of the shampoo bowl (1) for guiding the washing water or rinsing water in the direction of the distal end (5),
the shampoo bowl (1) is made of a flexible material in order to allow it to be transported in a folded position, and
**characterized in that** the neck (31) also has two straps (35) that each extend one end of the neck (31) so as to end at a free end (35a) provided with a handle (9), which handles are intended to be held by the seated person (50) in order to keep the neck (31) and a part of the strap (35) around the nape (51) of the person (50) so as to prevent the water running between the neck (31) and the nape (51) of the person (50).

2. Shampoo bowl (1) according to the preceding claim, **characterized in that** the handles (9) have an annular shape configured to allow the passage of a hand (55) of the seated person (50).

3. Shampoo bowl (1) according to either one of the preceding claims, **characterized in that** the neck (31) and the straps (35) have a width (B) of between 2 and 10 cm, and notably of between 4 and 7 cm.

4. Shampoo bowl (1) according to any one of the preceding claims, **characterized in that** the straps (35) have a length (C) of between 20 cm and 50 cm.

5. Shampoo bowl (1) according to any one of the preceding claims, **characterized in that** the projections (7) are in contact with the neck (31) at the protrusions (33) of the proximal end (3).

6. Shampoo bowl (1) according to any one of the preceding claims, **characterized in that** the projections (7) are made of foam and covered with the constituent material of the shampoo bowl (1).

7. Shampoo bowl (1) according to any one of the preceding claims, **characterized in that** it is made of an elastomer material.

8. Shampoo bowl (1) according to Claim 7, **characterized in that** it is made up of a double wall of elastomer material.

9. Shampoo bowl (1) according to either one of Claims 7 and 8, **characterized in that** it is shaped with a sock mould.
